# EUROPÄISCHE PATENTSCHRIFT

(11) **EP 0 730 842 B1**
(45) Veröffentlichungstag und Bekanntmachung des Hinweises auf die Patenterteilung: **15.05.2002**
(21) Anmeldenummer: 96102262.1
(22) Anmeldetag: 15.02.1996
(51) Int. Cl.: A47L 13/253

(54) **Fussbodenreinigungsgerät**
Floor cleaning apparatus
Appareil de nettoyage pour sol

(30) Priorität: 10.03.1995 DE 29504149 U
(43) Veröffentlichungstag der Anmeldung: 11.09.1996
(73) Patentinhaber: CORONET-Werke Gesellschaft mit beschränkter Haftung, 69483 Wald-Michelbach (DE)
(72) Erfinder: Weihrauch, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 017 208
- EP-A- 0 307 212
- EP-A- 0 390 430
- EP-A- 0 568 110
- EP-A- 0 599 227

## Beschreibung

Die Erfindung betrifft ein Fußbodenreinigungsgerät gemäß dem Oberbegriff des Anspruchs 1.

Ein aus der US 29 75 451 bekanntes Fußbodenreinigungsgerät besitzt eine Mittelplatte und zwei aus Draht bestehende Bügel, deren freien Enden nach innen gebogen und an der Mittelplatte festgelegt sind. Die Bügel erstrecken sich zu entgegengesetzten Seiten der Mittelplatte und dienen zur Aufnahme eines Wischbezuges, indem die Bügel unter Haltebänder oder Laschen bzw. in Taschen des Wischbezuges eingeführt werden. Einer der Bügel ist an der Mittelplatte in im wesentlichen fluchtender Strecklage festgelegt, während der andere Bügel schwenkbar gelagert ist und somit aus seiner im wesentlichen in der Plattenebene verlaufenden Strecklage in eine nach unten abgewinkelte Knicklage bringbar ist, in der das Einfädeln unter die Haltebänder oder Laschen bzw. das Einführen in die Taschen des Wischbezuges erleichtert ist.

Um den schwenkbaren Bügel in seiner Strecklage sicher zu halten, ist an der Mittelplatte ein Hebelsystem angeordnet, das einen von der Mittelplatte vorstehenden Betätigungshebel umfaßt, der zum Teil mittelbar, zum Teil unmittelbar mit an der Mittelplatte verschieblich gelagerten Sperrschiebern in Verbindung steht, die unter den schwenkbaren Bügel geschoben werden können. Die beiden Sperrschieber untergreifen den schwenkbaren Bügel und halten ihn auf diese Weise formschlüssig in seiner Strecklage. Um den Bügel in seine Knicklage zu bringen, muß ein Benutzer den Betätigungshebel verstellen, wodurch die Sperrschieber unter dem Bügel herausgezogen werden, so daß der Bügel infolge der Gewichtskraft in die Knicklage fällt.

Mit einem derartigen Aufbau ist der Nachteil verbunden, daß der konstruktive Aufwand für das Hebelsystem relativ groß und somit teuer ist. Darüber hinaus hat sich gezeigt, daß sich die Sperrschieber bei der Handhabung des Reinigungsgerätes in unbeabsichtigter Weise verstellen können, so daß es zu einer unerwünschten Freigabe des Bügels kommen kann.

Während bei dem Fußbodenreinigungsgerät gemäß der US 29 75 451 der schwenkbare Bügel nicht direkt an der Mittelplatte befestigt, sondern mittelbar über die Sperrschieber in formschlüssiger Weise in einer vorbestimmten Stellung relativ zur Mittelplatte gehalten wird, ist es aus der DE 43 03 993 A1 bekannt, den Bügel in kraftschlüssiger Weise direkt an der Mittelplatte zu verrasten. Um die Verrastung zwischen dem Bügel und der Mittelplatte zu lösen, ist oberhalb des Bügels ein Betätigungshebel vorgesehen, mittels dessen der Bügel nach unten aus der Verrastung herausgedrückt werden kann. Da der Bügel aus Metall und die Mittelplatte aus Kunststoff bestehen, tritt bei einer häufigen Verrastung bzw. Entrastung dieser beiden Bauteile an dem Kunststoffteil ein hoher Verschleiß auf, wodurch die Funktionsfähigkeit des Fußbodenreinigungsgerätes und insbesondere die Haltekraft für den Bügel bei längerer Benutzungsdauer vermindert sein können. Darüber hinaus hat sich gezeigt, daß auf der Unterseite der Mittelplatte aufgrund des für die Verrastung des Bügels und insbesondere für die Lagerung des Betätigungshebels notwendigen Bauraums keine kontinuierliche Auflagefläche mit dem Wischbezug vorgesehen ist, so daß bei der Benutzung des Fußbodenreinigungsgerätes keine gleichmäßige Auflagekraft an der Mittelplatte erreicht werden kann.

Im Oberbegriff des Anspruchs 1 wird von einem Fußbodenreinigungsgerät ausgegangen, wie es in der EP-A-0 568 110 gezeigt ist. Ein derartiges Fußbodenreinigungsgerät weist ein plattenförmiges Mittelteil auf, auf dessen Oberseite ein Handgriff anbringbar ist. An dem Mittelteil ist ein erstes bügelartiges Seitenteil schwenkbar gelagert, während ein zweites bügelartiges Seitenteil fest am Mittelteil angebracht ist. Auf der Oberseite des schwenkbaren ersten Seitenteils ist eine federnde Klammer montiert, die mit einem Vorsprung des Mittelteils in Eingriff treten kann, so daß das Mittelteil und das schwenkbare Seitenteil in ihrer Strecklage relativ zueinander fixiert sind. Durch Verformen der federnden Klammer kann diese von dem Vorsprung gelöst werden, so daß das Seitenteil zusammen mit der Klammer in eine Knicklage schwenken kann. Da die federnde Klammer einerseits fest an dem aus Metall bestehenden Seitenteil angebracht ist und darüber hinaus eine ausreichende Elastizität und Dauerfestigkeit besitzen muß, um über eine lange Zeit die federnde Verformung ausführen zu können, besteht sie aus Federstahl. Da im Eingriffsbereich zwischen der Klammer und dem Vorsprung des Mittelteils bei häufiger Verrastung und Entrastung ein erheblicher Verschleiß auftreten kann, ist auch das Mittelteil aus Metall ausgebildet. Diese Konstruktion ist für den Einsatz von Kunststoffen ungeeignet und erfordert darüber hinaus einen relativ großen Montageaufwand.

Der Erfindung liegt die Aufgabe zugrunde, ein Fußbodenreinigungsgerät der genannten Bauart zu schaffen, bei dem in konstruktiv einfacher Weise eine sichere Halterung des Bügels gewährleistet ist.

Diese Aufgabe wird erfindungsgemäß durch ein Fußbodenreinigungsgerät mit den kennzeichnenden Merkmalen des Anspruchs 1 gelöst.

Der Sperrhebel ist aufgrund der Arretierung bzw. Verrastung sicher am Mittelteil in der Sperrstellung gehalten und hält dabei seinerseits das Seitenteil zuverlässig in der Strecklage. Nach Lösen seiner Arretierung bzw. Verrastung ist der Sperrhebel frei schwenkbar, so daß dadurch auch die formschlüssige Halterung des Seitenteils aufgehoben ist. Sowohl der Sperrhebel als auch das Seitenteil können dann unabhängig voneinander schwenken. Infolge der Gewichtskraft fallen der Sperrhebel und das Seitenteil aus der Strecklage in die Knicklage. Um das Seitenteil wieder in der Strecklage festzulegen, muß lediglich der Sperrhebel in die am Mittelteil arretierte oder verrastete Stellung gebracht werden, wodurch das Seitenteil wieder in formschlüssiger Weise relativ zum Mittelteil gehalten ist. Da bei der erfindungsgemäßen Ausgestaltung lediglich ein einzelner Sperrhebel vorgesehen ist, zeichnet sich diese Lösung durch einen konstruktiv einfachen und kostengünstigen Aufbau aus.

Gemäß einer bevorzugten Ausgestaltung der Erfindung ist das Seitenteil ein U-förmiger Bügel mit im wesentlichen parallelen Schenkeln, deren freien Enden am Mittelteil schwenkbar gelagert sind. Dies kann beispielsweise dadurch geschehen, daß die freien Enden der Schenkel nach innen abgewinkelt sind und in Lagerbohrungen des Mittelteils eingreifen. Bei dieser Ausgestaltung kann vorgesehen sein, daß der Sperrhebel an den freien Enden der Schenkel gelagert ist, wodurch einerseits die Anordnung eines weiteren speziellen Lagers für den Sperrhebel vermieden ist und andererseits der weitere Vorteil erreicht ist, daß der üblicherweise aus Kunststoff bestehende Sperrhebel an den Schenkeln des aus Metall bestehenden Bügels gelagert ist, wodurch eine stabile und zuverlässige Lagerung erreicht werden kann.

Statt eines U-förmigen Bügels kann das Seitenteil auch plattenförmig ausgestaltet sein und zwei im wesentlichen parallel verlaufende Schenkel aufweisen, deren freien Enden an dem Mittelteil schwenkbar gelagert sind. Auch hierbei kann der Sperrhebel an den nach innen abgewinkelten Endbereichen der Schenkel in einfacher Weise angebracht werden. Da dabei die Schwenkachse für den Sperrhebel und das Seitenteil zusammenfallen, ist eine einfache und präzise Handhabung für das Reinigungsgerät gewährleistet.

Es hat sich als vorteilhaft erwiesen, den Sperrhebel auf der Unterseite des Mittelteils anzuordnen und mit einem seitlich über das Mittelteil vorstehenden Betätigungsabschnitts zu versehen. Dabei kann ein kompakter Aufbau dadurch erreicht werden, daß der Betätigungsabschnitt zwischen den Schenkeln des Seitenteils angeordnet ist.

Die formschlüssige Halterung des Seitenteils am Mittelteil kann vorzugsweise dadurch erreicht werden, daß der Sperrhebel zumindest einen das Seitenteil untergreifenden Ansatz aufweist.. Wenn der Sperrhebel am Mittelteil arretiert oder verrastet ist, verhindert der Ansatz des Sperrhebels, daß das Seitenteil nach unten in seine Knicklage fällt. Aus Stabilitätsgründen hat es sich als vorteilhaft erwiesen, an dem Sperrhebel zwei Ansätze vorzusehen, die an entgegengesetzten Seiten angeordnet sind und vorzugsweise jeweils einen Schenkel des Seitenteils untergreifen.

Üblicherweise besteht ein Fußbodenreinigungsgerät der genannten Art aus einem Mittelteil und zwei Seitenteilen, die sich von dem Mittelteil zu entgegengesetzten Seiten erstrecken. Da es zum Aufziehen bzw. Wechseln des Wischbezuges üblicherweise ausreicht, nur ein Seitenteil schwenkbar auszubilden, kann das weitere Seitenteil in einer Strecklage relativ zum Mittelteil festgelegt sein. Es ist jedoch auch möglich, das weitere Seitenteil mit dem Mittelteil als einstückiges Bauteil vorzugsweise aus Kunststoff auszubilden.

Um das Einführen der Seitenteile in die Taschen des Wischbezuges zu erleichtern, ist in Weiterbildung der Erfindung vorgesehen, daß das schwenkbare Seitenteil und/oder das weitere Seitenteil in ihren äußeren Endabschnitten eine gegenüber ihren sonstigen Bereichen geringere Höhe besitzen.

Des weiteren kann die Handhabung des Fußbodenreinigungsgerätes verbessert werden, wenn zumindest der äußere Endabschnitt des Seitenteils relativ zu diesem axial verschieblich ist, um somit die vorstehende Länge des Seitenteils während des Einführvorgangs in die Taschen des Wischbezuges verringern zu können. Darüber hinaus kann auf diese Weise der Wischbezug axial zwischen den Seitenteilen festgespannt werden, was insbesondere dadurch erreicht wird, daß der verschiebliche äußere Endabschnitt unter Wirkung eines ihn nach außen drängenden Federelementes steht.

Weitere Einzelheiten und Merkmale der Erfindung sind aus der folgenden Beschreibung von Ausführungsbeispielen unter Bezugnahme auf die Zeichnung ersichtlich. Es zeigen:
- Figur 1:: eine Seitenansicht einer Haltevorrichtung eines erfindungsgemäßen Reinigungsgerätes,
- Figur 2:: eine Aufsicht auf die Haltevorrichtung gemäß Figur 1,
- Figur 3:: eine Unteransicht der Haltevorrichtung gemäß Figur 1,
- Figur 4:: den Schnitt IV-IV in Figur 3,
- Figur 5:: das Reinigungsgerät gemäß Figur 4 nach Lösen des Sperrhebels,
- Figur 6:: eine Seitenansicht einer Haltevorrichtung eines Reinigungsgerätes gemäß einem zweiten Ausführungsbeispiel,
- Figur 7:: eine Aufsicht auf die Haltevorrichtung gemäß Figur 6,
- Figur 8:: eine Unteransicht der Haltevorrichtung gemäß Figur 6 und
- Figur 9:: die Haltevorrichtung gemäß Figur 7 mit aufgezogenem Wischbezug.

Gemäß den Figuren 1 und 2 weist eine Haltevorrichtung 10 für ein Reinigungsgerät ein aus Kunststoff bestehendes, im wesentlichen plattenförmigen Mittelteil 11 auf, das an seiner Oberseite mit zwei in Abstand angeordneten, nach oben vorstehenden Konsolen 12 versehen ist, die über einen angeformten Steg 12a verbunden sind. An dem Steg 12a ist in bekannter Weise das untere Ende eines Handgriffs oder eines Stiels gelenkig anbringbar.

An dem Mittelteil 11 sind zwei sich zu entgegengesetzten Seiten des Mittelteils erstreckende Seitenteile 13 und 14 angeordnet, die aus einem im wesentlichen U-förmig gebogenen metallenen Drahtbügel bestehen und jeweils zwei im wesentlichen parallele Schenkel 13a bzw. 14a besitzen. In der in den Figuren 1 und 2 dargestellten Strecklage liegen die beiden Seitenteile 13 und 14 sowie das Mittelteil 11 im wesentlichen fluchtend in einer Ebene. Während das gemäß den Figuren linke Seitenteil 14 fest am Mittelteil 11 angebracht ist, kann das entgegengesetzte Seitenteil 13 aus der dargestellten Strecklage nach unten in eine abgewinkelte Knicklage verschwenkt werden, wie in Figur 5 dargestellt ist.

In Figur 3 sind die Lagerungen und Halterungen der Seitenteile 13 und 14 im einzelnen dargestellt. Bei beiden Seitenteilen 13 und 14 sind die freien Enden 13b bzw. 14b ihrer Schenkel 13a bzw. 14a nach innen abgewinkelt und in Lagerbohrungen 17 des Mittelteils 11 eingesetzt, die nahe der Mittelquerachse des Mittelteils 11 angeordnet sind. Das gemäß den Figuren linke Seitenteil 14 ist mit Hilfe von Hinterschneidungen 11a an dem Mittelteil 11 relativ zu diesem ortsfest gehalten.

Das am entgegengesetzten Ende des Mittelteils 11 angeordnete Seitenteil 13 ist relativ zu diesem frei schwenkbar. Am Mittelteil 11 ist ein Sperrhebel 15 schwenkbar gelagert, der das Seitenteil 13 in formschlüssiger Weise in der Strecklage hält.

Der Sperrhebel 15 weist zwei im wesentlichen parallel verlaufende Schwenkel 15b auf, die an ihrem freien Ende jeweils von den nach innen abgewinkelten Enden 13b der Schenkel 13a des Seitenteils 13 durchdrungen sind, so daß ein Schwenklager für den Sperrhebel 15 gebildet ist. In seinem mittleren Bereich besitzt der Sperrhebel 15 eine Ausnehmung 15d, in die eine am Mittelteil 11 angeformte Rastnase 16 einführbar ist, die einen Quersteg 15e des Sperrhebels 15 hintergreifen kann. Desweiteren besitzt der Sperrhebel zwei auf entgegengesetzten Seiten seitlich vorstehende Ansätze 15c, die mit der Unterseite der Schenkel 13a des Seitenteils 13 in Anlage gebracht werden können und dieses im verrasteten Zustand des Sperrhebels 15 in der Strecklage halten. Zwischen den Schenkeln 13a des Seitenteils 13 ragt ein Betätigungsabschnitt 15a des Sperrhebels 15 seitlich über das Mittelteil 11 hinaus, so daß ein Benutzer den auf der Unterseite des Mittelteils 11 angeordneten Sperrhebel 15 durch Druck auf den Betätigungsabschnitt 15a in einfacher Weise aus der Verrastung lösen kann.

Anhand der Figuren 4 und 5 sollen die Vorgänge beim Aufziehen oder Wechseln eines nicht dargestellten Wischbezuges erläutert werden. In der Gebrauchslage befinden sich die beiden Seitenteile 13 und 14 zusammen mit dem Mittelteil 11 in der in Figur 4 gezeigten Strecklage. Der Sperrhebel 15 ist durch Eingriff der Rastnase 16 mit dem Quersteg 15e des Mittelteils 11 festgelegt, so daß das schwenkbare Seitenteil 13 aufgrund der seitlichen Ansätze 15c des Sperrbügels 15 formschlüssig in der Strecklage gehalten ist. Um das Seitenteil 13 in die abgewinkelte Knicklage zu bringen, drückt ein Benutzer auf den seitlich vorstehenden Betätigungsabschnitt 15a des Sperrbügels 15, wodurch dessen Verrastung mit dem Mittelteil 11 gelöst wird. Sowohl der Sperrhebel 15 als auch das Seitenteil 13 fallen dann unabhängig voneinander infolge ihres Eigengewichtes in die in Figur 5 dargestellte abgewinkelte Knicklage, in der ein Wischbezug ausgewechselt oder aufgezogen werden kann. Um das Fußbodenreinigungsgerät wieder in die Gebrauchslage zu bringen, muß ein Benutzer lediglich über den nicht dargestellten Handgriff oder Stiel von oben auf das Mittelteil 11 drücken, wodurch der Sperrhebel 15 und das Seitenteil 13 bei Anlage auf dem Fußboden in ihre Strecklage zurückgeschwenkt werden, in der der Sperrhebel 15 mit dem Mittelteil 11 verrastet und dadurch das Seitenteil 13 in der Strecklage hält.

Das in den Figuren 6 bis 8 dargestellte zweite Ausführungsbeispiel weist den grundsätzlich gleichen Aufbau auf und unterscheidet sich von dem vorgenanntem ersten Ausführungsbeispiel im wesentlichen dadurch, daß das schwenkbare Seitenteil 23 plattenförmig ist und zwei im wesentlichen parallel verlaufende Schwenkel 23c besitzt, deren freie Enden 23b an dem Mittelteil 11 schwenkbar gelagert sind, indem sie nach innen abgewinkelt und in Lagerbohrungen 17 des Mittelteils 11 eingesetzt sind. Auch hierbei hält der mit dem Mittelteil 11 verrastbare Sperrhebel 15 über die seitlichen Ansätze 15c, die die Schenkel 23a untergreifen, das Seitenteil 23 in seiner Strecklage. Der äußere Endabschnitt 23b des Seitenteils 23 weist eine geringere Dicke als die sonstigen Bereiche des Seitenteils 23 auf, um auf diese Weise das Einführen in Taschen 30a des Wischbezuges 30 (siehe Figur 9) zu erleichtern.

Das fest am Mittelteil 11 angebrachte Seitenteil 24 ist gemäß Figur 6 bei dieser Ausführungsform einstückig mit dem Mittelteil 11 ausgebildet und weist an seinem freien Ende ein Endteil 24a verringerter Höhe auf, das relativ zu dem Seitenteil 24 bzw. dem Mittelteil 11 axial verschiebbar ist. Zwischen dem Endteil 24a und dem Mittelteil 11 ist eine Federvorrichtung 25 angeordnet, die das Endteil 24a axial nach außen beaufschlagt, wobei die nach außen gerichtete Bewegung durch Anlage eines Vorsprungs 24c an einen Anschlag 26 begrenzt ist.

## Patentansprüche

1. Fußbodenreinigungsgerät mit einer Haltevorrichtung (10) für einen Wischbezug, die ein plattenförmiges Mittelteil (11), an dem ein Stiel oder Handgriff anbringbar ist, und zumindest ein Seitenteil (13) aufweist, das zwischen einer mit dem Mittelteil (11) im wesentlichen fluchtenden Strecklage und einer relativ zu diesem abgewinkelten Knicklage schwenkbar ist, wobei ein Sperrelement vorgesehen ist, das zwischen einer das Seitenteil (13) in der Strecklage haltenden Sperrstellung, in der es am Mittelteil (11) arretiert ist, und einer das Seitenteil (13) freigebenden Freigabestellung verstellbar ist, **dadurch gekennzeichnet, daß** das Sperrelement ein am Mittelteil (11) schwenkbar gelagerter Sperrhebel (15) ist, der nach dem Lösen seiner Arretierung unabhängig von dem Seitenteil (13) schwenkbar ist.

2. Fußbodenreinigungsgerät nach Anspruch 1, **dadurch gekennzeichnet, daß** das Seitenteil ein U-förmiger Bügel (13) mit im wesentlichen parallelen Schenkeln (13a) ist, deren freie Enden (13b) am Mittelteil (11) schwenkbar gelagert sind.

3. Fußbodenreinigungsgerät nach Anspruch 2, **dadurch gekennzeichnet, daß** der Bügel (13) aus Metall und das Mittelteil (11) sowie der Sperrhebel (15) aus Kunststoff bestehen.

4. Fußbodenreinigungsgerät nach Anspruch 1, **dadurch gekennzeichnet, daß** das Seitenteil (23) plattenförmig ist und zwei im wesentlichen parallel verlaufende Schenkel (23a) aufweist, deren freie Enden (23b) an dem Mittelteil (11) schwenkbar gelagert sind.

5. Fußbodenreinigungsgerät nach einem der Ansprüche 2 bis 4, **dadurch gekennzeichnet, daß** die freien Enden (13b; 23b) der Schenkel (13a; 23a) nach innen abgewinkelt sind und in Lagerbohrungen (17) des Mittelteils (11) eingreifen.

6. Fußbodenreinigungsgerät nach einem der Ansprüche 2 bis 5, **dadurch gekennzeichnet, daß** der Sperrhebel (15) an den freien Enden (13b; 23b) der Schenkel (13a; 23a) gelagert ist.

7. Fußbodenreinigungsgerät nach einem der Ansprüche 1 bis 6, **dadurch gekennzeichnet, daß** der Sperrhebel (15) in seiner Sperrstellung am Mittelteil (11) verrastet ist.

8. Fußbodenreinigungsgerät nach einem der Ansprüche 1 bis 7, **dadurch gekennzeichnet, daß** der Sperrhebel (15) auf der Unterseite des Mittelteils (11) angeordnet ist und einen seitlich über das Mittelteil (11) vorstehenden Betätigungsabschnitt (15a) aufweist.

9. Fußbodenreinigungsgerät nach Anspruch 8, **dadurch gekennzeichnet, daß** der Betätigungsabschnitt (15a) zwischen den Schenkeln (13a; 23a) des Seitenteils (13; 23) angeordnet ist.

10. Fußbodenreinigungsgerät nach einem der Ansprüche 1 bis 9, **dadurch gekennzeichnet, daß** der Sperrhebel (15) zumindest einen das Seitenteil (13) untergreifenden Ansatz (15c) aufweist.

11. Fußbodenreinigungsgerät nach Anspruch 10, **dadurch gekennzeichnet, daß** zwei an entgegengesetzten Seiten angeordnete Ansätze (15c) vorgesehen sind.

12. Fußbodenreinigungsgerät nach einem der Ansprüche 1 bis 11, **dadurch gekennzeichnet, daß** auf der dem zumindest einen Seitenteil (13; 23) abgewandten Seite des Mittelteils (11) ein weiteres Seitenteil (14; 24) angeordnet ist.

13. Fußbodenreinigungsgerät nach Anspruch 12, **dadurch gekennzeichnet, daß** das weitere Seitenteil (14; 24) in einer Strecklage relativ zum Mittelteil (11) festgelegt ist.

14. Fußbodenreinigungsgerät nach einem der Ansprüche 1 bis 13, **dadurch gekennzeichnet, daß** das Seitenteil (23) und/oder das weitere Seitenteil (24) in ihren äußeren Endabschnitten (23c, 24a) eine gegenüber ihren sonstigen Bereichen geringere Höhe besitzen.

15. Fußbodenreinigungsgerät nach einem der Ansprüche 1 bis 14, **dadurch gekennzeichnet, daß** der äußere Endabschnitt (24a) des Seitenteils und/oder des weiteren Seitenteils (24) relativ zu diesem axial verschieblich ist.

16. Fußbodenreinigungsgerät nach Anspruch 15, **dadurch gekennzeichnet, daß** der verschiebliche äußere Endabschnitt (24a) unter Wirkung eines ihn nach außen drängenden Federelementes (25) steht.

## Claims

1. Floor cleaning apparatus having a holding device (10) for a wiping covering, which has a plate-like central part (11), to which can be fitted a stick or handle, and at least one side part (13), which is pivotable between an extended position substantially aligned with the central part (11) and a bent position angled relative thereto, a locking element being provided, which is adjustable between a locking position maintaining the side part (13) in the extended position and in which it is fixed on the central part (11) and a release position releasing the side part (13), **characterized in that** the locking element is a locking lever (15) pivotably mounted on the central part (11) and which after releasing its fixture is pivotable independently of the side part (13).

2. Floor cleaning apparatus according to claim 1, **characterized in that** the side part is a U-shaped clip (13) with substantially parallel legs (13a), whose free ends (13b) are pivotably mounted on the central part (11).

3. Floor cleaning apparatus according to claim 2, **characterized in that** the clip (13) is made from metal and the central part (11) and the locking lever (15) from plastic.

4. Floor cleaning apparatus according to claim 1, **characterized in that** the side part (23) is plate-like and has two substantially parallel legs (23a), whose free ends (23b) are pivotably mounted on the central part (11).

5. Floor cleaning apparatus according to one of the claims 2 to 4, **characterized in that** the free ends (13b; 23b) of the legs (13a; 23a) are angled inwards and engage in bearing bores (17) of the central part (11).

6. Floor cleaning apparatus according to one of the claims 2 to 5, **characterized in that** the locking lever (15) is mounted on the free ends (13b; 23b) of the legs (13a; 23a).

7. Floor cleaning apparatus according to one of the claims 1 to 6, **characterized in that** in its locking position, the locking lever (15) is fixed on the central part (11).

8. Floor cleaning apparatus according to one of the claims 1 to 7, **characterized in that** the locking lever (15) is located on the underside of the central part (11) and has an actuating portion (15) projecting laterally over the central part (11).

9. Floor cleaning apparatus according to claim 8, **characterized in that** the actuating portion (15a) is located between the legs (13a; 23a) of the side part (13; 23).

10. Floor cleaning apparatus according to one of the claims 1 to 9, **characterized in that** the locking lever (15) has at least one lug (15c) engaging below the side part (13).

11. Floor cleaning apparatus according to claim 10, **characterized in that** there are two lugs (15c) positioned on opposite sides.

12. Floor cleaning apparatus according to one of the claims 1 to 11, **characterized in that** on the side of the central part (11) remote from the at least one side part (13; 23) is provided a further side part (14; 24).

13. Floor cleaning apparatus according to claim 12, **characterized in that** the further side part (14; 24) is secured in an extended position relative to the central part (11).

14. Floor cleaning apparatus according to one of the claims 1 to 13, **characterized in that** the side part (23) and/or the further side part (24) have in their outer end portions (23c; 24a) a smaller height than in their other areas.

15. Floor cleaning apparatus according to one of the claims 1 to 14, **characterized in that** the outer end portion (24a) of the side part and/or the further side part (24) is axially displaceable relative to the latter.

16. Floor cleaning apparatus according to claim 15, **characterized in that** the displaceable outer end portion (24a) is under the action of a spring element urging it outwards.

## Revendications

1. Appareil de nettoyage du sol comprenant un dispositif-support (10) pour une garniture d'essuyage présentant une partie médiane (11) conformée en plaque sur laquelle on peut monter un manche ou une poignée, et au moins une partie latérale (13) pouvant basculer entre une position d'extension sensiblement en alignement avec la partie médiane (11) et une position repliée formant un angle avec celle-ci, dans lequel est prévu un élément d'arrêt réglable entre une position de blocage maintenant la partie latérale (13) dans la position d'extension, dans laquelle il est bloqué contre la partie médiane (11) et une position de libération libérant la partie latérale (13), **caractérisé en ce que** l'élément d'arrêt est un levier de blocage (15) monté pivotant sur la partie médiane (11) qui, après libération de son blocage à sa position d'arrêt peut être pivoté indépendamment de la partie latérale (13).

2. Appareil de nettoyage du sol selon la revendication 1, **caractérisé en ce que** la partie latérale consiste en un arceau (13) en forme de "U" à branches (13a) sensiblement parallèles, dont les extrémités libres (13b) sont montées pivotantes sur la partie médiane (11).

3. Appareil de nettoyage du sol selon la revendication 2, **caractérisé en ce que** l'arceau (13) est réalisé en métal et la partie médiane (11) ainsi que le levier d'arrêt (15) en matière synthétique.

4. Appareil de nettoyage du sol selon la revendication 1, **caractérisé en ce que** la partie latérale (23) est conformée en plaque et présente deux branches (23a) s'étendant sensiblement parallèles, dont les extrémités libres (23b) sont montées pivotantes sur la partie médiane (11).

5. Appareil de nettoyage du sol selon l'une quelconque des revendications 2 à 4, **caractérisé en ce que** les extrémités libres (13b, 23b) des branches (13a, 23a) sont coudées vers l'intérieur et viennent en prise dans des perçages servant de logement (17) de la partie médiane (11).

6. Appareil de nettoyage du sol selon l'une quelconque des revendications 2 à 5, **caractérisé en ce que** le levier d'arrêt (15) est monté sur les extrémités libres (13b, 23b) des leviers (13a, 23a).

7. Appareil de nettoyage du sol selon l'une quelconque des revendications 1 à 6, **caractérisé en ce que** le levier d'arrêt (15) est encliqueté sur la partie médiane (11) dans sa position d'arrêt.

8. Appareil de nettoyage du sol selon l'une quelconque des revendications 1 à 7, **caractérisé en ce que** le levier d'arrêt (15) est disposé sur la partie inférieure de la partie médiane (11) et présente une zone d'actionnement (15a) en saillie latéralement par rapport à la partie médiane (11).

9. Appareil de nettoyage du sol selon la revendication 8, **caractérisé en ce que** la zone d'actionnement (15a) est disposée entre les branches (13a, 23a) de la partie latérale (13, 23).

10. Appareil de nettoyage du sol selon l'une quelconque des revendications 1 à 9, **caractérisé en ce que** le levier d'arrêt (15) présente au moins une saillie (15c) passant sous la partie latérale (13).

11. Appareil de nettoyage du sol selon la revendication 10, **caractérisé en ce que** sont prévues deux saillies (15c) disposées sur des côtés opposés.

12. Appareil de nettoyage du sol selon l'une quelconque des revendications 1 à 11, **caractérisé en ce qu'**une partie latérale supplémentaire (14, 24) est disposée sur la face de la partie médiane (11) opposée à la au moins partie latérale (13, 23).

13. Appareil de nettoyage du sol selon la revendication 12, **caractérisé en ce que** la partie latérale supplémentaire (14, 24) est fixée dans une position d'extension par rapport à la partie médiane (11).

14. Appareil de nettoyage du sol selon l'une quelconque des revendications 1 à 13, **caractérisé en ce que** la partie latérale (23) et/ou la partie latérale supplémentaire (24) présentent dans leurs sections d'extrémité extérieures (23c, 24a) une hauteur inférieure à celle de leurs autres zones.

15. Appareil de nettoyage du sol selon l'une quelconque des revendications 1 à 14, **caractérisé en ce que** la section d'extrémité extérieure (24a) de la partie latérale et/ou de la partie latérale supplémentaire (24) peut être déplacée axialement par rapport à celle-ci.

16. Appareil de nettoyage du sol selon la revendication 15, **caractérisé en ce que** la section d'extrémité extérieure (24a) déplaçable est soumise à la contrainte d'un élément-ressort (25) la poussant vers l'extérieur.
